# DEMANDE DE BREVET EUROPEEN

(11) **EP 4 737 381 A1**
(43) Date de publication de la demande: **06.05.2026**
(21) Numéro de dépôt: 25207169.1
(22) Date de dépôt: 07.10.2025
(51) Int. Cl.: B66D 3/04

(54) **GRUE À FLÈCHE RELEVABLE CONFIGURABLE DANS TROIS CONFIGURATIONS DE MOUFLAGE, À UN, DEUX OU TROIS BRINS**

(30) Priorité: 30.10.2024 FR 2411880
(71) Demandeur: Manitowoc Crane Group France, 69570 Dardilly (FR)
(72) Inventeur: FRAISSE, Gabriel, 69480 ANSE (FR); RODENBECK, Volker, 39596 HOHENBERG KRUSEMARK (DE); AVRIL, Arnaud, 69460 SAINT ETIENNE DES OUILLIERES (FR)
(74) Mandataire: Germain Maureau

(57) **Abrégé**

Grue à flèche relevable (1) comprenant :
- un treuil de levage (2) couplé à un câble de levage (20) ;
- une flèche relevable (10) munie d'une pointe de flèche (11) sur laquelle sont montées au moins deux poulies (32, 35) ;
- un moufle (4) tenu par le câble de levage et comportant une poulie de mouflage (41) ; et
- un ensemble de moyens permettant d'opérer des changements de mouflage entre une configuration à un brin, deux brins et trois brins, incluant un support pour supporter le moufle dans une position fixe afin de pouvoir actionner le treuil de levage en descente pour détendre le câble de levage, et un système auxiliaire de traction (6) monté sur la flèche relevable et permettant de tirer sur l'extrémité libre (21) du câble de levage.

## Description

### [Domaine technique]

L'invention se rapporte à une grue à flèche relevable munie de moyens permettant d'opérer des changements de mouflage de son câble de levage entre trois configurations de mouflage qui sont une configuration à un brin, une configuration à deux brins et une configuration à trois brins.

Elle se rapporte également à un procédé de mouflage permettant d'opérer des changements de mouflage du câble de levage d'une telle grue à flèche relevable.

### [Etat de la technique]

De manière classique, une grue à flèche relevable comprend une flèche relevable munie d'une pointe de flèche et d'un pied de flèche articulé en rotation autour d'un axe horizontal au sommet d'une mâture, de sorte que la flèche peut être relevée et abaissée. Cette grue comprend par ailleurs un treuil de levage, généralement positionné sur une contre-flèche, couplé à un câble de levage qui passe sur au moins une poulie de flèche positionnée sur la pointe de flèche pour soutenir un moufle muni d'un organe d'accrochage pour accrocher une charge ; ce moufle comportant une poulie de mouflage en-dessous de laquelle peut passer le câble de levage.

Il est en outre connu, par exemple du document EP2411317B1, d'avoir deux configurations de mouflage qui sont :
- une configuration à un brin dans laquelle, en sortie de la poulie de flèche, l'extrémité libre du câble de levage est fixée sur le moufle pour que le moufle soit suspendu par un seul brin du câble de levage ;
- une configuration à deux brins dans laquelle, en sortie de la poulie de flèche, le câble de levage passe sous la poulie de mouflage et son extrémité libre est fixée sur un point d'ancrage prévu sur la pointe de flèche.

Augmenter le nombre de brins permet de lever des charges plus lourdes, il existe donc un besoin d'avoir une configuration à trois brins, comme par exemple connu du document US 1436 608.

Cependant, une problématique réside dans le fait de déplacer le câble de levage (et en particulier son extrémité libre) pour se positionner dans l'une ou l'autre des configurations de mouflage. En effet, le câble de levage est lourd, rigide et donc difficile à manipuler, en particulier sur des grues de grande puissance qui sont adaptées pour le levage de charges lourdes et qui nécessitent donc des câbles de levage particulièrement épais, lourds et rigides.

### [Résumé de l'invention]

L'un des buts de l'invention est de faciliter les opérations de changement de mouflage, en particulier entre trois configurations de mouflage qui sont une configuration à un brin, une configuration à deux brins et une configuration à trois brins.

A cette fin, l'invention propose une grue à flèche relevable comprenant un treuil de levage couplé à un câble de levage qui présente une extrémité libre, ce treuil de levage étant actionnable en montée pour faire monter l'extrémité libre du câble de levage et actionnable en descente pour faire descendre l'extrémité libre du câble de levage ; et une flèche relevable munie d'une pointe de flèche sur laquelle sont montées une poulie principale sur laquelle passe le câble de levage et une poulie secondaire.

Cette grue à flèche relevable comprend également un moufle muni d'un organe d'accrochage pour accrocher une charge (à savoir une charge suspendue sous le moufle et que l'on doit transporter/lever/déplacer). Le moufle est tenu par le câble de levage et comporte une poulie de mouflage sous laquelle peut passer ledit câble de levage. Ainsi, en actionnant le treuil de levage, le moufle monte ou descend, seul ou avec sa charge suspendue.

La grue à flèche relevable comprend un ensemble de moyens permettant d'opérer des changements de mouflage du câble de levage entre trois configurations de mouflage qui sont :
- une configuration à un brin dans laquelle, en sortie de la poulie principale, l'extrémité libre du câble de levage est fixée sur le moufle pour que le moufle soit suspendu par un seul brin du câble de levage ;
- une configuration à deux brins dans laquelle, en sortie de la poulie principale, le câble de levage passe sous la poulie de mouflage et son extrémité libre est fixée sur un point d'ancrage prévu sur la pointe de flèche, pour que le moufle soit suspendu par deux brins du câble de levage ;
- une configuration à trois brins dans laquelle, en sortie de la poulie principale, le câble de levage passe sous la poulie de mouflage, puis remonte pour passer sur la poulie secondaire et enfin son extrémité libre est fixée sur le moufle, pour que le moufle soit suspendu par trois brins du câble de levage.

Ainsi, cette grue à flèche relevable permet trois configurations de mouflage, que le grutier peut choisir en fonction du poids de la charge. Il est à noter que le câble de levage passe sur la poulie principale quelle que soit la configuration de mouflage (autrement dit dans les trois configurations de mouflage), tandis que le câble de levage passe sur la poulie secondaire uniquement dans la configuration à trois brins.

Cet ensemble de moyens comprend au moins :
- un support permettant de supporter le moufle dans une position fixe afin de pouvoir actionner le treuil de levage en descente pour détendre le câble de levage tout en laissant le moufle dans sa position fixe ;
- un système auxiliaire de traction monté au moins en partie sur la flèche relevable et permettant de tirer sur l'extrémité libre du câble de levage.

Ainsi, l'invention propose de pouvoir supporter le moufle dans une position fixe, afin que le poids de ce moufle soit repris ou supporté par le support, et ainsi le changement de mouflage peut s'opérer sans être gêné ou contraint par le poids du moufle lorsqu'il faut manipuler et déplacer le câble de levage entre deux configurations de mouflage. Une fois que le moufle est supporté par le support, il est alors possible de détendre le câble de levage (en actionnant le treuil de levage en descente) et donc de plus facilement le décrocher, le tirer, le manipuler et l'accrocher.

Par ailleurs, il est proposé un système auxiliaire de traction qui va permettre de tirer sur l'extrémité libre du câble de levage, afin qu'au moins une partie du poids du câble de levage soit repris et manipulé par ce système auxiliaire de traction, afin d'en faciliter sa manipulation par un opérateur. Il est à noter que, quand on tire sur l'extrémité libre du câble de levage au moyen du système auxiliaire de traction, il faut en parallèle actionner le treuil de levage en descente pour dérouler du câble de levage et ainsi accompagner le mouvement.

Selon une caractéristique, le support est choisi parmi :
- un support au sol sur lequel le moufle peut reposer ; et
- au moins une élingue ayant une longueur donnée et qui peut être fixée sur la pointe de flèche et sur le moufle afin de suspendre le moufle sous la pointe de flèche.

Ainsi, le moufle peut être descendu pour reposer sur le support au sol et ainsi permettre de manipuler au sol le câble de levage préalablement détendu. En variante, le moufle peut être suspendu sous la pointe de flèche au moyen de l'au moins une élingue, et ainsi permettre de manipuler en hauteur le câble de levage préalablement détendu.

Selon une possibilité, l'au moins une élingue comprend une seule élingue.

Selon une autre possibilité, l'au moins une élingue comprend deux élingues destinées à être fixées de chaque côté du moufle.

Aussi, au lieu d'une unique élingue, il est possible d'utiliser deux élingues et d'en fixer une de chaque côté du moufle, de manière à favoriser l'équilibrage du moufle ainsi suspendu par les deux élingues pendant les opérations.

Selon une possibilité, le système auxiliaire de traction comprend un câble auxiliaire ayant une longueur donnée et qui peut être fixé sur l'extrémité libre du câble de levage afin de pouvoir tirer sur l'extrémité libre du câble de levage par l'intermédiaire du câble auxiliaire.

Un tel câble auxiliaire va permettre d'atteindre aisément l'extrémité libre du câble de levage pour pouvoir tirer dessus et faciliter sa manipulation.

Selon une autre possibilité, le système auxiliaire de traction comprend au moins une poulie auxiliaire montée sur la pointe de flèche et sur laquelle passe le câble auxiliaire.

Une telle poulie auxiliaire permet de guider ou orienter le câble auxiliaire afin d'éviter les obstacles propres à la structure de la grue et ainsi de frotter contre de la ferraille. Elle favorise également une reprise du poids du câble auxiliaire et du poids du câble de levage, afin de pouvoir tirer plus aisément sur l'extrémité libre du câble de levage.

Dans une réalisation particulière, le système auxiliaire de traction comprend un actionneur de traction couplé au câble auxiliaire, comme par exemple un treuil.

Dans cette réalisation, le système auxiliaire de traction est un système à assistance ou un système motorisé, afin de pouvoir tirer sur le câble auxiliaire et donc sur le câble de levage grâce à l'actionneur de traction. Ce système auxiliaire de traction peut par exemple intégrer un treuil, un palan, un cabestan ou une potence.

En variante, le système auxiliaire de traction est un système manuel qui permet de tirer à la main le câble auxiliaire et donc le câble de levage. Une telle solution manuelle serait en effet adaptée pour une petite grue ayant un câble de levage de petite section et donc manipulable à la main, de sorte que la traction se ferait à la main par l'opérateur, de préférence en prévoyant une ou plusieurs poulies de renvoi du câble de traction, permettant de faciliter la traction manuelle.

Il est bien entendu aussi envisageable de prévoir une ou plusieurs poulies de renvoi du câble de traction dans un système à assistance ou un système motorisé.

Selon une autre possibilité, la grue comprend au moins une poulie accessoire montée sur la pointe de flèche et positionnée en-dessous et à l'arrière de la poulie principale. Le cas échéant, cette poulie accessoire est positionnée en-dessous de la poulie auxiliaire.

Cette poulie accessoire va permettre au câble de traction de suivre un chemin auxiliaire qui passe par-dessous cette poulie accessoire, puis par-dessus la poulie secondaire pour enfin être accroché sur l'extrémité libre du câble de levage, dans le but de pouvoir aller vers la configuration à trois brins en tirant ensuite sur l'extrémité libre du câble de levage.

Dans une réalisation particulière, l'ensemble de moyens comprend un organe d'ancrage adapté pour être fixé sur le câble de levage, et au moins un lien souple permettant de relier l'organe d'ancrage au moufle ou de relier l'extrémité libre du câble de levage au moufle ou à l'organe d'ancrage.

Un tel organe d'ancrage permet ainsi de créer un point fixe sur le câble de levage, pour pouvoir déplacer le moufle plus aisément lors des changements de configuration, en particulier lorsqu'on a préalablement fait reposer le moufle sur le support au sol et qu'on a commencé à manipuler/décrocher l'extrémité libre du câble de levage. Le lien souple permet quant à lui de supporter le moufle ou l'extrémité libre du câble de levage.

Il est par ailleurs envisageable d'avoir un lien souple qui relie l'organe d'ancrage au moufle pour une reprise du poids du moufle et/ou d'avoir un lien souple (le cas échéant un autre lien souple) qui relie l'extrémité libre du câble de levage au moufle ou à l'organe d'ancrage, pour faciliter la prise en main de cette extrémité libre par un opérateur.

L'invention se rapporte également à un procédé de mouflage permettant d'opérer des changements de mouflage du câble de levage d'une grue à flèche relevable telle que décrite ci-dessus, dans lequel le procédé de mouflage comprend au moins :
- supporter le moufle par le support dans une position fixe afin de pouvoir actionner le treuil de levage en descente pour détendre le câble de levage tout en laissant le moufle dans sa position fixe ;
- tirer l'extrémité libre du câble de levage au moyen du système auxiliaire de traction ou actionner le treuil de levage en montée afin de changer la configuration du câble de levage.

Lorsqu'on passe de la configuration à un brin vers la configuration à deux brins ou à trois brins, on emploie le système auxiliaire de traction pour tirer sur l'extrémité libre du câble de levage afin de passer par-dessous la poulie de mouflage et venir se fixer sur le point d'ancrage prévu sur la pointe de flèche (pour la configuration à deux brins) ou sur le moufle après être passé sur la poulie secondaire (pour la configuration à trois brins).

Lorsqu'on passe de la configuration à deux brins ou à trois brins vers la configuration à un brin, on actionne le treuil de levage en montée afin de ramener le câble de levage pour qu'il ne passe plus dessous la poulie de mouflage, et pour ensuite le fixer sur le moufle (pour la configuration à un brin).

Dans un mode de réalisation particulier, le procédé de mouflage comprend au moins les étapes suivantes, pour un changement de mouflage en partant de la configuration à un brin vers une configuration finale qui est la configuration à deux brins ou la configuration à trois brins :
- le moufle étant supporté par le support, actionner le treuil de levage en descente pour détendre le câble de levage tout en laissant le moufle dans sa position fixe ;
- décrocher du moufle l'extrémité libre du câble de levage, puis faire passer le câble de levage par-dessous la poulie de mouflage ;
- fixer un câble auxiliaire ayant une longueur donnée sur l'extrémité libre du câble de levage, ledit câble auxiliaire étant intégré au système auxiliaire de traction ; et
- tirer l'extrémité libre du câble de levage au moyen du système auxiliaire de traction, par l'intermédiaire du câble auxiliaire, et ensuite fixer cette extrémité libre du câble de levage conformément à la configuration finale ;
- décrocher le câble auxiliaire de l'extrémité libre du câble de levage.

Après avoir fait supporter le moufle par le support et avant de décrocher du moufle l'extrémité libre du câble de levage, il peut être nécessaire de tirer sur le câble de levage pour pouvoir décrocher son extrémité libre du moufle.

En effet, dans certains cas, le poids du câble de levage en amont est tel qu'il laisse l'extrémité libre du câble de levage en tension sur le moufle, même si le moufle est supporté et même si le câble de levage a été détendu en actionnant le treuil de levage en descente.

Selon une possibilité, on tire sur le câble de levage avec les étapes suivantes, dites étapes de soulagement :
- on relie un point fixe temporaire du câble de levage à un point fixe temporaire de la grue via un mécanisme de type palan à chaine ;
- on actionne le palan à chaine afin de tirer sur le point fixe temporaire du câble de levage, de manière à soulager le câble de levage et à pouvoir décrocher son extrémité libre du moufle.

Dans une première réalisation, le moufle est supporté par le support qui est un support au sol, après avoir descendu le moufle jusqu'à ce support au sol, et le procédé de mouflage comprend :
- après avoir fait passer le câble de levage par-dessous la poulie de mouflage et avant de fixer le câble auxiliaire, fixer sur le câble de levage un organe d'ancrage et mettre en place au moins un lien souple qui relie l'organe d'ancrage au moufle ou qui relie l'extrémité libre du câble de levage au moufle ou à l'organe d'ancrage, puis actionner le treuil de levage en montée pour monter le moufle, ledit organe d'ancrage étant disposé pour maintenir le moufle tenu par le câble de levage ;
- une fois dans la configuration finale, détacher et retirer l'organe d'ancrage du câble de levage (et retirer le lien souple).

Il est ainsi envisageable d'avoir un lien souple qui relie l'organe d'ancrage au moufle pour une reprise du poids du moufle et/ou d'avoir un lien souple (le cas échéant un autre lien souple) qui relie l'extrémité libre du câble de levage au moufle ou à l'organe d'ancrage, pour faciliter la prise en main de cette extrémité libre par un opérateur.

Selon une possibilité, lors de la fixation de l'organe d'ancrage sur le câble de levage :
- soit l'organe d'ancrage est fixé sur une section descendante du câble de levage disposée entre la poulie principale et la poulie de mouflage, le lien souple est mis en place pour relier l'organe d'ancrage au moufle, et l'extrémité libre du câble de levage est fixée sur cette section descendante du câble de levage ou sur l'organe d'ancrage (soit directement soit via un autre lien souple), le moufle étant alors suspendu sur l'organe d'ancrage via le lien souple durant la montée du moufle ;
- soit l'organe d'ancrage est fixé sur une section terminale du câble de levage disposée entre la poulie de mouflage et son extrémité libre, l'organe d'ancrage venant en butée d'arrêt contre le moufle durant la montée du moufle, et le lien souple est mis en place pour relier l'extrémité libre du câble de levage au moufle ou à l'organe d'ancrage.

Dans une seconde réalisation, le moufle est supporté par le support qui comprend au moins une élingue fixée sur la pointe de flèche et sur le moufle (éventuellement deux élingues fixées sur la pointe de flèche et sur le moufle), de sorte que le moufle est suspendu sous la pointe de flèche.

Dans cette seconde réalisation, le moufle est supporté par l'au moins une élingue (éventuellement par deux élingues pour équilibrer le moufle) en opérant comme suit, en partant de la configuration à un brin :
- actionner le treuil de levage en montée jusqu'à une position haute donnée ;
- fixer l'au moins une élingue (éventuellement les deux élingues) entre le moufle et la pointe de flèche, la position haute étant telle que l'au moins une élingue est détendue (éventuellement les deux élingues sont détendues) dans cette position haute ;
- actionner le treuil de levage en descente au moins jusqu'à ce que l'au moins une élingue soit tendue et supporte le moufle (éventuellement jusqu'à ce que les deux élingues soient tendues et supportent le moufle).

Selon une première variante, la configuration finale est la configuration à deux brins et dans ce cas le câble auxiliaire est fixé directement sur l'extrémité libre du câble de levage, de sorte que l'extrémité libre du câble de levage est tirée directement par le câble auxiliaire vers le point d'ancrage pour y être fixée afin d'être dans la configuration à deux brins.

Selon une seconde variante, la configuration finale est la configuration à trois brins et dans ce cas le câble auxiliaire suit un chemin auxiliaire qui passe par-dessous une poulie accessoire montée sur la pointe de flèche, puis passe par-dessus la poulie secondaire pour enfin être accroché sur l'extrémité libre du câble de levage ; et l'extrémité libre du câble de levage est tirée par le câble auxiliaire et passe ainsi par-dessus la poulie secondaire pour enfin être fixée sur le moufle pour être dans la configuration à trois brins

Dans cette seconde réalisation, l'organe d'ancrage n'est pas nécessaire.

Selon une autre possibilité, le procédé de mouflage comprend au moins les étapes suivantes, pour un changement de mouflage en partant d'une configuration initiale qui est la configuration à deux brins ou la configuration à trois brins, vers la configuration à un brin :
- le moufle étant supporté par le support, actionner le treuil de levage en descente pour détendre le câble de levage tout en laissant le moufle dans sa position fixe ;
- décrocher l'extrémité libre du câble de levage conformément à la configuration initiale ;
- actionner le treuil de levage en montée pour ramener le câble de levage afin qu'il ne passe plus par-dessous la poulie de mouflage ;
- fixer l'extrémité libre du câble de levage sur le moufle conformément à la configuration à un brin.

S'agissant de l'étape qui consiste à décrocher l'extrémité libre du câble de levage conformément à la configuration initiale :
- soit elle consiste à décrocher l'extrémité libre du câble de levage du point d'ancrage prévu sur la pointe de flèche si la configuration initiale est la configuration à deux brins ;
- soit elle consiste à décrocher l'extrémité libre du câble de levage du moufle si la configuration initiale est la configuration à trois brins.

Comme précédemment décrit, après avoir fait supporter le moufle par le support et avant de décrocher l'extrémité libre du câble de levage du point d'ancrage ou du moufle, il peut être nécessaire de tirer sur le câble de levage pour pouvoir décrocher son extrémité libre du moufle. Dans ce cas, on peut mettre en œuvre les étapes de soulagement décrites ci-dessus.

Dans une réalisation particulière, le moufle est supporté par le support qui comprend au moins une élingue fixée sur la pointe de flèche et sur le moufle, de sorte que le moufle est suspendu sous la pointe de flèche.

Ce support au moyen de l'au moins une élingue (et éventuellement au moyen de deux élingues) est particulièrement adapté pour le changement de mouflage en partant de la configuration à deux brins ou trois brins vers la configuration à un brin, dans la mesure où le câble de levage est soit fixé sur le point d'ancrage prévu sur la pointe de flèche (si configuration à deux brins), soit passe par-dessus la poulie secondaire prévue sur la pointe de flèche (si configuration à trois brins).

Il est tout de même envisageable de recourir à un organe d'ancrage associé à un support au sol pour le changement de mouflage en partant de la configuration à deux brins ou trois brins vers la configuration à un brin.

Avantageusement, pour un changement de mouflage en partant de la configuration initiale qui est la configuration à deux brins ou la configuration à trois brins, vers la configuration à un brin :
- avant de décrocher l'extrémité libre du câble de levage conformément à la configuration initiale, l'extrémité libre du câble de levage est fixée à un câble auxiliaire, ledit câble auxiliaire étant intégré au système auxiliaire de traction ;
- lorsque le treuil de levage est actionné en montée pour ramener le câble de levage, le système auxiliaire de traction laisse le câble auxiliaire filer pour suivre le câble de levage ;
- une fois dans la configuration à un brin, le câble auxiliaire est décroché de l'extrémité libre du câble de levage.

Ainsi, le câble auxiliaire peut accompagner le câble de levage et en supporter en partie le poids, sécurisant ainsi l'opération.

Dans un autre mode de réalisation particulier, le procédé de mouflage comprend au moins les étapes suivantes pour un changement de mouflage en partant de la configuration à deux brins vers la configuration à trois brins :
- le moufle est supporté par le support qui comprend au moins une élingue fixée sur la pointe de flèche et sur le moufle, de sorte que le moufle est suspendu sous la pointe de flèche ;
- le treuil de levage est actionné en descente pour détendre le câble de levage tout en laissant le moufle dans sa position fixe ;
- l'extrémité libre du câble de levage est décrochée du point d'ancrage ;
- fixer un câble auxiliaire ayant une longueur donnée sur l'extrémité libre du câble de levage, ledit câble auxiliaire étant intégré au système auxiliaire de traction et suit un chemin auxiliaire qui passe par-dessous une poulie accessoire montée sur la pointe de flèche, puis passe par-dessus la poulie secondaire pour enfin être accroché sur l'extrémité libre du câble de levage ; et
- tirer sur l'extrémité libre du câble de levage au moyen du système auxiliaire de traction, par l'intermédiaire du câble auxiliaire, pour passer par-dessus la poulie secondaire et pour enfin être fixée sur le moufle pour être dans la configuration à trois brins ;
- décrocher le câble auxiliaire de l'extrémité libre du câble de levage.

Comme précédemment décrit, après avoir fait supporter le moufle par le support et avant de décrocher l'extrémité libre du câble de levage du point d'ancrage, il peut être nécessaire de tirer sur le câble de levage pour pouvoir décrocher son extrémité libre du moufle. Dans ce cas, on peut mettre en œuvre les étapes de soulagement décrites ci-dessus.

Dans une autre réalisation, le procédé de mouflage comprend au moins les étapes suivantes pour un changement de mouflage en partant de la configuration à trois brins vers la configuration à deux brins :
- le moufle est supporté par le support qui comprend au moins une élingue fixée sur la pointe de flèche et sur le moufle, de sorte que le moufle est suspendu sous la pointe de flèche ;
- le treuil de levage est actionné en descente pour détendre le câble de levage tout en laissant le moufle dans sa position fixe ;
- l'extrémité libre du câble de levage est décrochée du moufle ;
- fixer un câble auxiliaire ayant une longueur donnée sur l'extrémité libre du câble de levage, ledit câble auxiliaire étant intégré au système auxiliaire de traction et passe par-dessous une poulie accessoire montée sur la pointe de flèche ;
- actionner le treuil de levage en montée pour ramener le câble de levage afin qu'il ne passe plus par-dessus la poulie secondaire et de sorte que le câble auxiliaire passe par-dessus la poulie secondaire pour retenir l'extrémité libre du câble de levage ;
- fixer l'extrémité libre du câble de levage sur le point d'ancrage prévu sur la pointe de flèche pour être dans la configuration à deux brins ;
- décrocher le câble auxiliaire de l'extrémité libre du câble de levage.

Comme précédemment décrit, après avoir fait supporter le moufle par le support et avant de décrocher l'extrémité libre du câble de levage du point d'ancrage ou du moufle, il peut être nécessaire de tirer sur le câble de levage pour pouvoir décrocher son extrémité libre du moufle. Dans ce cas, on peut mettre en œuvre les étapes de soulagement décrites ci-dessus.

### [Brève description des figures]

D'autres caractéristiques et avantages de la présente invention apparaîtront à la lecture de la description détaillée ci-après, d'un exemple de mise en œuvre non limitatif, faite en référence aux figures annexées dans lesquelles :
La Figure 1 est une vue schématique et partielle d'une grue à flèche relevable, avec un zoom sur la pointe de flèche (en haut à droite) et un zoom sur la poulie principale et la poulie secondaire (en bas à droite) ;
La Figure 2 est une vue schématique illustrant trois étapes (a1) à (a3) pour un changement de mouflage en partant de la configuration à un brin vers la configuration à deux brins ;
La Figure 3 est une vue schématique illustrant trois étapes (a4) à (a6), venant à la suite des trois étapes (a1) à (a3) de la Figure 2, pour un changement de mouflage en partant de la configuration à un brin vers la configuration à deux brins ;
La Figure 4 est une vue schématique illustrant trois étapes (a7) à (a9), venant à la suite des trois étapes (a4) à (a6) de la Figure 3, pour un changement de mouflage en partant de la configuration à un brin vers la configuration à deux brins ;
La Figure 5 est une vue schématique illustrant trois étapes (b1) à (b3) pour un changement de mouflage en partant de la configuration à un brin vers la configuration à deux brins, selon une variante de réalisation comparativement à la réalisation des Figures 2 à 4 ;
La Figure 6 est une vue schématique illustrant trois étapes (b4) à (b6), venant à la suite des trois étapes (b1) à (b3) de la Figure 5, pour un changement de mouflage en partant de la configuration à un brin vers la configuration à deux brins ;
La Figure 7 est une vue schématique illustrant trois étapes (b7) à (b9), venant à la suite des trois étapes (b4) à (b6) de la Figure 6, pour un changement de mouflage en partant de la configuration à un brin vers la configuration à deux brins ;
La Figure 8 est une vue schématique illustrant une dernière étape (b10), venant à la suite des trois étapes (b7) à (b9) de la Figure 7, pour un changement de mouflage en partant de la configuration à un brin vers la configuration à deux brins ;
La Figure 9 est une vue schématique illustrant deux étapes (c1) et (c2) pour un changement de mouflage en partant de la configuration à un brin vers la configuration à deux brins, selon une autre variante de réalisation comparativement à la réalisation des Figures 2 à 4 et à la réalisation des Figures 5 à 8 ;
La Figure 10 est une vue schématique illustrant trois étapes (c3) à (c5), venant à la suite des deux étapes (c1) et (c2) de la Figure 9, pour un changement de mouflage en partant de la configuration à un brin vers la configuration à deux brins ;
La Figure 11 est une vue schématique illustrant trois étapes (c6) à (c8), venant à la suite des trois étapes (c3) à (c5) de la Figure 10, pour un changement de mouflage en partant de la configuration à un brin vers la configuration à deux brins ;
La Figure 12 est une vue schématique illustrant trois étapes (d1) à (d3) pour un changement de mouflage en partant de la configuration à un brin vers la configuration à trois brins ;
La Figure 13 est une vue schématique illustrant trois étapes (d4) à (d6), venant à la suite des trois étapes (d1) à (d3) de la Figure 12, pour un changement de mouflage en partant de la configuration à un brin vers la configuration à trois brins ;
La Figure 14 est une vue schématique illustrant trois étapes (d7) à (d9), venant à la suite des trois étapes (d4) à (d6) de la Figure 13, pour un changement de mouflage en partant de la configuration à un brin vers la configuration à trois brins ;
La Figure 15 est une vue schématique illustrant trois étapes (e1) à (e3) pour un changement de mouflage en partant de la configuration à deux brins vers la configuration à trois brins ;
La Figure 16 est une vue schématique illustrant trois étapes (e4) à (e6), venant à la suite des trois étapes (e1) à (e3) de la Figure 15, pour un changement de mouflage en partant de la configuration à deux brins vers la configuration à trois brins ; et
La Figure 17 est une vue schématique illustrant trois étapes (e7) à (e9), venant à la suite des trois étapes (e4) à (e6) de la Figure 16, pour un changement de mouflage en partant de la configuration à deux brins vers la configuration à trois brins.

### [Description détaillée de plusieurs modes de réalisation de l'invention]

En référence à la Figure 1, une grue à flèche relevable 1 comprend une flèche relevable 10 munie d'une pointe de flèche 11 et d'un pied de flèche 12 articulé en rotation autour d'un axe horizontal au sommet d'une mâture 13. Cette grue à flèche relevable 1 comprend une contre-flèche 14 qui est montée au sommet de la mâture 13, de manière diamétralement opposée à la flèche relevable 10.

La grue à flèche relevable 1 comprend un treuil de levage 2 couplé à un câble de levage 20 qui présente une extrémité libre 21, ce treuil de levage 2 pouvant être monté sur la contre-flèche 14.

La pointe de flèche 11 est équipée successivement d'une poulie haute 31 et d'une poulie principale 32 sur lesquelles passe le câble de levage 20, quelle que soit la configuration de mouflage. La poulie haute 31 est située au-dessus et à l'arrière de la poulie principale 32, ainsi le câble de levage 20 passe d'abord sur la poulie haute 31 puis sur la poulie principale 32. Il est envisageable de prévoir au moins une autre poulie 33, positionnée sur la flèche relevable 10, entre la pointe de flèche 11 et le pied de flèche 12, et sur laquelle passe le câble de levage 20, selon la longueur de la flèche relevable 10.

La pointe de flèche 11 est également équipée d'une poulie secondaire 35 (clairement illustrée uniquement en Figure 1) sur laquelle passe le câble de levage 20 uniquement dans la configuration à trois brins. Dans l'exemple illustré, cette poulie secondaire 35 est montée coaxiale avec la poulie principale 32 ; c'est pourquoi elle n'est pas visible sur les Figures 2 à 17. Cette poulie secondaire 35 est située en-dessous et à l'avant de la poulie haute 31.

La pointe de flèche 11 présente un point d'ancrage 15 disposé à l'arrière de la poulie principale 32 et en-dessous de la poulie haute 31.

Le treuil de levage 2 est actionnable en montée pour faire monter l'extrémité libre 21 du câble de levage 20 et est actionnable en descente pour faire descendre l'extrémité libre 21 du câble de levage 20.

La grue à flèche relevable 1 comprend un moufle 4 muni d'un organe d'accrochage 40 (classiquement un crochet) pour accrocher une charge. Le moufle 4 est tenu par le câble de levage 20 et comporte une poulie de mouflage 41 sous laquelle peut passer le câble de levage 20. Le moufle 4 comprend un châssis 42 à l'intérieur duquel est logée la poulie de mouflage 41, et sur lequel est prévu un point supérieur d'accrochage 43. Dans une variante adaptée pour une configuration à quatre brins, non décrite par la suite, le moufle 4 comprendrait une autre poulie de mouflage.

Trois configurations de mouflage sont possibles avec cette grue à flèche relevable 1, à savoir :
- une configuration à un brin (visible sur la Figure 1, la Figure 2 étape (a1), la Figure 5 étape (b1) et la Figure 9 étape (c1)) dans laquelle, en sortie de la poulie principale 32, l'extrémité libre 21 du câble de levage 20 est fixée sur le moufle 4 (et plus précisément fixée sur le point supérieur d'accrochage 43) pour que le moufle 4 soit suspendu par un seul brin du câble de levage 20 ;
- une configuration à deux brins (visible sur la Figure 4 étape (a9), la Figure 8 étape (b10), la Figure 11 étape (c8) et la Figure 15 étape (e1)) dans laquelle, en sortie de la poulie principale 32, le câble de levage 20 passe sous la poulie de mouflage 41 et son extrémité libre 21 est fixée sur le point d'ancrage 15 prévu sur la pointe de flèche 11, pour que le moufle 4 soit suspendu par deux brins du câble de levage 20 ;
- une configuration à trois brins (visible sur la Figure 14 étape (d9) et la Figure 17 étape (e9)) dans laquelle, en sortie de la poulie principale 32, le câble de levage 20 passe sous la poulie de mouflage 41, puis remonte pour passer sur la poulie secondaire 35 et enfin son extrémité libre est fixée sur le moufle 4 (et plus précisément fixée sur le point supérieur d'accrochage 43) pour que le moufle 4 soit suspendu par trois brins du câble de levage 20.

La grue à flèche relevable 1 comprend un ensemble de moyens permettant d'opérer des changements de mouflage du câble de levage 20 entre les trois configurations de mouflage.

Cet ensemble de moyens comprend un support 50, 51 permettant de supporter le moufle 4 dans une position fixe afin de pouvoir actionner le treuil de levage 2 en descente pour détendre le câble de levage 20 tout en laissant le moufle 4 dans sa position fixe. Ainsi, le moufle 4 étant supporté par le support pour rester dans sa position fixe, il est possible d'actionner le treuil de levage 2 en descente sans faire bouger le moufle 4 (qui reste dans sa position fixe), et donc le câble de levage 20 se détend et présente du mou qui va permettre de le manipuler pour lui faire changer de configuration.

Dans les réalisations illustrées sur la Figure 2 étapes (a2) et (a3) et sur la Figure 5 étapes (b2) et (b3), le support est un support au sol 50, comme par exemple un chevalet, sur lequel le moufle 4 peut reposer après avoir été descendu jusqu'à ce support au sol 50. Une fois que le moufle 4 repose sur ce support au sol 50, il est possible d'actionner le treuil de levage 2 en descente sans faire bouger le moufle 4 (qui reste sur le support au sol 50), et donc le câble de levage 20 se détend et présente du mou.

Dans les réalisations illustrées sur la Figure 10 étapes (c3) à (c5), sur la Figure 12 étape (d3), sur la Figure 13 étapes (d4) à (d6), sur la Figure 15 étape (e3) et sur la Figure 16 étapes (e4) à (e6), le support comprend au moins une élingue 51 ayant une longueur donnée et qui peut être fixée sur la pointe de flèche 11 et sur le moufle 4 (avantageusement sur un point d'accrochage autre que le point supérieur d'accrochage 43) afin de suspendre le moufle 4 sous la pointe de flèche 11.

Avantageusement, l'au moins une élingue 51 comprend deux élingues 51 de même longueur qui peuvent être fixées sur la pointe de flèche 11 et sur le moufle 4 ; avec une élingue 51 à droite fixée sur le côté droit du moufle 4 et sur le côté droit de la pointe de flèche 11, et une élingue 51 à gauche fixée sur le côté gauche du moufle 4 et sur le côté gauche de la pointe de flèche 11, de manière à équilibrer la suspension du moufle 4 pour rester bien droit durant les opérations.

Une fois que le moufle 4 est suspendu par la ou les élingue(s) 51, il est possible d'actionner le treuil de levage 2 en descente sans faire bouger le moufle 4 (qui reste suspendu), et donc le câble de levage 20 se détend et présente du mou. Dans certains cas de figure, il peut être avantageux et nécessaire d'aider le câble de levage 20 en le soulageant de son poids en amont, par exemple en reliant un point fixe temporaire du câble de levage 20 à un point fixe temporaire de la grue via un mécanisme de type palan à chaine.

La ou les élingue(s) 51 peut (peuvent) être fixée(s) sur la pointe de flèche en-dessous de la poulie principale 32. Dans le cas où l'on emploie deux élingues 51, ces deux élingues 51 peuvent être fixées de part et d'autre de la poulie principale 32 et de la poulie secondaire 35.

Cet ensemble de moyens comprend un système auxiliaire de traction 6 monté sur la flèche relevable 10 et permettant de tirer sur l'extrémité libre 21 du câble de levage 20. Dans les versions illustrées, le système auxiliaire de traction 6 comprend un câble auxiliaire 60 qui est accouplé à un actionneur de traction 61, comme par exemple un treuil. Dans une variante manuelle, il peut ne pas être prévu d'actionneur de traction 61 afin de tirer à la main sur le câble de traction 60. Le câble auxiliaire 60 présente une extrémité libre 62 qui peut être fixée sur l'extrémité libre 21 du câble de levage 20, afin de pouvoir tirer sur le câble de levage 20 en tirant sur le câble de traction 60 et afin de pouvoir retenir le câble de levage 20 en retenant le câble de traction 60.

Le système auxiliaire de traction 6 comprend au moins une poulie auxiliaire 63 montée sur la pointe de flèche 11 et sur laquelle passe le câble auxiliaire 60. Cette poulie auxiliaire 63 est disposée à l'arrière de la poulie principale 32 et au-dessus du point d'ancrage 15.

Le système auxiliaire de traction 6 comprend au moins une poulie accessoire 64 montée sur la pointe de flèche 11 et positionnée en-dessous et à l'arrière de la poulie principale 32, et également en-dessous de la poulie auxiliaire 63. Son utilité sera décrite ultérieurement.

Comme décrit ultérieurement dans certaines étapes mettant en œuvre le support au sol 50, cet ensemble de moyens peut aussi comprendre un organe d'ancrage 52 adapté pour être fixé sur le câble de levage 20 et qui est muni d'au moins un lien souple 53 permettant de relier l'organe d'ancrage 52 au moufle 4. Cet organe d'ancrage 52 peut se présenter sous la forme d'un étrier ou d'une chape qui peut être serré fixement autour du câble de levage 20. Le lien souple 53 peut se présenter sous la forme d'un câble, d'une chaîne ou d'une corde.

La suite de la description porte sur le procédé de mouflage permettant d'opérer des changements de mouflage du câble de levage 20 de la grue à flèche relevable 1 décrite ci-dessus, avec plusieurs exemples de réalisation illustrées sur les Figures 2 à 17.

Les Figures 2 à 4 illustrent une première méthode pour un changement de mouflage en partant de la configuration à un brin vers la configuration à deux brins, et qui met en œuvre les étapes (a1) à (a9) suivantes.

Dans une première étape (a1) illustrée en Figure 2, le câble de levage 20 est dans sa configuration à un brin avec le moufle 4 suspendu par un seul brin du câble de levage 20.

Dans une deuxième étape (a2) illustrée en Figure 2, le treuil de levage est actionné en descente pour descendre le moufle 4 jusqu'à ce que le moufle 4 soit supporté par le support au sol 50 dans une position fixe. Une fois le moufle 4 supporté par le support au sol 50, le treuil de levage est encore (ou à nouveau) actionné en descente pour détendre le câble de levage 20 tout en laissant le moufle 4 dans sa position fixe sur le support au sol 50.

Dans une troisième étape (a3) illustrée en Figure 2, l'extrémité libre 21 du câble de levage 20 est décrochée du moufle 4, puis on fait passer le câble de levage 20 par-dessous la poulie de mouflage 41 pour ensuite ressortir hors du moufle 4. Le câble de levage 20 présente ainsi une section terminale 22 qui dépasse du moufle 4 et qui est disposée entre la poulie de mouflage 41 et son extrémité libre 21.

Dans une quatrième étape (a4) illustrée en Figure 3, on fixe sur le câble de levage 20 l'organe d'ancrage 52, et plus précisément on fixe l'organe d'ancrage 52 sur la section terminale 22 du câble de levage 20 et on met en place le lien souple 53 pour relier l'extrémité libre 21 du câble de levage 20 au moufle 4 (ou en variante à l'organe d'ancrage 52).

Dans une cinquième étape (a5) illustrée en Figure 3, le treuil de levage est actionné en montée pour monter le moufle 4. Pendant cette montée du moufle 4, l'organe d'ancrage 52 maintient le moufle 4 tenu par le câble de levage 20. En effet, l'organe d'ancrage 52 est en butée contre le châssis 42 du moufle 4 pendant que le treuil de levage tire sur le câble de levage 20 pour remonter le moufle 4.

Dans une sixième étape (a6) illustrée en Figure 3, l'extrémité libre 62 du câble de traction 60 est attaché au lien souple 53 ; le câble de traction 60 passant pour rappel sur la poulie auxiliaire 63.

Dans une septième étape (a7) illustrée en Figure 4, le lien souple 53 est détaché du moufle 4 (ou en variante de l'organe d'ancrage 52), tout en restant attaché à l'extrémité libre 21 du câble de levage 20. Ensuite, on tire le câble de traction 60, ce qui tire le lien souple 53 et donc aussi l'extrémité libre 21 du câble de levage 20. Autrement dit, on tire l'extrémité libre 21 du câble de levage 20 au moyen du système auxiliaire de traction 6, par l'intermédiaire du câble auxiliaire 60 et aussi du lien souple 53, et ensuite on fixe cette extrémité libre 21 du câble de levage 20 sur le point d'ancrage 15 conformément à la configuration à deux brins. Pendant que le câble de traction 60 tire sur l'extrémité libre 21 du câble de levage 20, le treuil de levage est en parallèle actionné en descente pour dérouler le câble de levage 20 et ainsi accompagner le mouvement.

Dans une huitième étape (a8) illustrée en Figure 4, le lien souple 53 détaché de l'extrémité libre 21 du câble de levage 20 et est retiré (de sorte que le câble auxiliaire 60 est également décroché du câble de levage 20), et le treuil de levage est actionné en descente pour faire descendre le moufle 4 et tendre la section terminale 22 du câble de levage 20.

Dans une neuvième étape (a9) illustrée en Figure 4, l'organe d'ancrage 52 est détaché du câble de levage 20 et est retiré, et ainsi le câble de levage 20 est dans sa configuration à deux brins avec le moufle 4 suspendu par deux brins du câble de levage 20.

Les Figures 5 à 7 illustrent une deuxième méthode pour un changement de mouflage en partant de la configuration à un brin vers la configuration à deux brins, et qui met en œuvre les étapes (b1) à (b10) suivantes.

Dans une première étape (b1) illustrée en Figure 5, le câble de levage 20 est dans sa configuration à un brin avec le moufle 4 suspendu par un seul brin du câble de levage 20.

Dans une deuxième étape (b2) illustrée en Figure 5, le treuil de levage est actionné en descente pour descendre le moufle 4 jusqu'à ce que le moufle 4 soit supporté par le support au sol 50 dans une position fixe. Une fois le moufle 4 supporté par le support au sol 50, le treuil de levage est encore (ou à nouveau) actionné en descente pour détendre le câble de levage 20 tout en laissant le moufle 4 dans sa position fixe sur le support au sol 50.

Dans une troisième étape (b3) illustrée en Figure 5, l'extrémité libre 21 du câble de levage 20 est décrochée du moufle 4, puis on fait passer le câble de levage 20 par-dessous la poulie de mouflage 41 pour ensuite ressortir hors du moufle 4. Le câble de levage 20 présente ainsi une section terminale 22 qui dépasse du moufle 4 et qui est disposée entre la poulie de mouflage 41 et son extrémité libre 21. Le câble de levage 20 présente également une section descendante 23 disposée entre la poulie principale 32 et la poulie de mouflage 41. Ensuite, on fixe sur le câble de levage 20 l'organe d'ancrage 52, et plus précisément on fixe l'organe d'ancrage 52 sur la section descendante 23, juste au-dessus du moufle 4, et on met en place le lien souple 53 qui relie l'organe d'ancrage 52 au moufle 4 ; ce lien souple 53 étant dans un état relâché car il est plus long que la distance entre le moufle 4 et l'organe d'ancrage 52. La section terminale 22 est remontée et est fixée sur la section descendante 23 du câble de levage 20 au-dessus de l'organe d'ancrage 52 ou est fixée sur l'organe d'ancrage 52. Ainsi, l'extrémité libre 21 du câble de levage 20 est fixée sur cette section descendante 23 du câble de levage 20 au-dessus de l'organe d'ancrage 52 ou est fixée sur l'organe d'ancrage 52. En variante, l'extrémité libre 21 du câble de levage 20 est fixée sur la section descendante 23 du câble de levage 20 ou sur l'organe d'ancrage 52 via un autre lien souple.

Dans une quatrième étape (b4) illustrée en Figure 6, le treuil de levage est actionné en montée pour monter le moufle 4. Pendant cette montée du moufle 4, l'organe d'ancrage 52 maintient le moufle 4 tenu par le câble de levage 20. En effet, le moufle 4 est suspendu à l'organe d'ancrage 52 par le lien souple 53.

Dans une cinquième étape (b5) illustrée en Figure 6, l'extrémité libre 62 du câble de traction 60 est attachée sur l'extrémité libre 21 du câble de levage 20 ; le câble de traction 60 passant pour rappel sur la poulie auxiliaire 63.

Dans une sixième étape (b6) illustrée en Figure 6, la section terminale 22 du câble de levage 20 est décrochée de la section descendante 23 du câble de levage 20 ou est décrochée de l'organe d'ancrage 52 ; la section terminale 22 du câble de levage 20 passant alors dans un état relâché, tout en étant maintenue par le câble de traction 60.

Dans une septième étape (b7) illustrée en Figure 7, on tire le câble de traction 60, ce qui tire l'extrémité libre 21 du câble de levage 20. Autrement dit, on tire l'extrémité libre 21 du câble de levage 20 au moyen du système auxiliaire de traction 6, par l'intermédiaire du câble auxiliaire 60, et ensuite on fixe cette extrémité libre 21 du câble de levage 20 sur le point d'ancrage 15 conformément à la configuration à deux brins. Pendant que le câble de traction 60 tire sur l'extrémité libre 21 du câble de levage 20, le treuil de levage est en parallèle actionné en descente pour dérouler le câble de levage 20 et ainsi accompagner le mouvement.

Dans une huitième étape (b8) illustrée en Figure 7, le câble auxiliaire 60 est décroché du câble de levage 20.

Dans une neuvième étape (b9) illustrée en Figure 7, le treuil de levage est actionné en descente pour faire descendre le moufle 4 et tendre la section terminale 22 du câble de levage 20, ce qui conduit également à détendre le lien souple 53.

Dans une dixième étape (b10) illustrée en Figure 8, le lien souple 53 est détaché du moufle 4, et ensuite l'organe d'ancrage 52 est détaché du câble de levage 20 et est retiré, et ainsi le câble de levage 20 est dans sa configuration à deux brins avec le moufle 4 suspendu par deux brins du câble de levage 20.

Les Figures 9 à 11 illustrent une troisième méthode pour un changement de mouflage en partant de la configuration à un brin vers la configuration à deux brins, et qui met en œuvre les étapes (c1) à (c8) suivantes.

Dans une première étape (c1) illustrée en Figure 9, le câble de levage 20 est dans sa configuration à un brin avec le moufle 4 suspendu par un seul brin du câble de levage 20 ; le moufle 4 étant positionné en hauteur et à proximité de la pointe de flèche 11, dans une position haute donnée.

Dans une deuxième étape (c2) illustrée en Figure 9, on fixe l'au moins une élingue 51 entre le moufle 4 et la pointe de flèche 11, la position haute du moufle 4 étant telle que l'au moins une élingue 51 est détendue dans cette position haute.

Dans une troisième étape (c3) illustrée en Figure 10, le treuil de levage est actionné en descente au moins jusqu'à ce que l'au moins une élingue 51 soit tendue et supporte le moufle 4 dans une position fixe.

Dans une quatrième étape (c4) illustrée en Figure 10, une fois le moufle 4 supporté par l'au moins une élingue 51, le treuil de levage est encore (ou à nouveau) actionné en descente pour détendre le câble de levage 20 tout en laissant le moufle 4 dans sa position fixe. L'extrémité libre 21 du câble de levage 20 est alors décrochée du moufle 4, puis on fait passer le câble de levage 20 par-dessous la poulie de mouflage 41 pour ensuite ressortir hors du moufle 4. Et ensuite l'extrémité libre 62 du câble de traction 60 est attachée sur l'extrémité libre 21 du câble de levage 20 ; le câble de traction 60 passant pour rappel sur la poulie auxiliaire 63.

Dans une cinquième étape (c5) illustrée en Figure 10, on tire le câble de traction 60, ce qui tire l'extrémité libre 21 du câble de levage 20. Autrement dit, on tire l'extrémité libre 21 du câble de levage 20 au moyen du système auxiliaire de traction 6, par l'intermédiaire du câble auxiliaire 60, et ensuite on fixe cette extrémité libre 21 du câble de levage 20 sur le point d'ancrage 15 conformément à la configuration à deux brins. Pendant que le câble de traction 60 tire sur l'extrémité libre 21 du câble de levage 20, le treuil de levage est en parallèle actionné en descente pour dérouler le câble de levage 20 et ainsi accompagner le mouvement.

Bien entendu, il est envisageable de recourir à d'autres méthodes pour passer de l'étape (c3) à l'étape (c5), par exemple lors de l'étape (c1) ou (c2) on relie l'extrémité libre 21 du câble de levage 20 à un câble intermédiaire qui passe par-dessous la poulie de mouflage 41, puis lors de l'étape (c4) on accroche l'extrémité libre 62 du câble de traction 60 à ce câble intermédiaire, ce qui va permettre de se lier plus facilement au câble de levage 20.

Dans une sixième étape (c6) illustrée en Figure 11, le câble auxiliaire 60 est décroché du câble de levage 20.

Dans une septième étape (c7) illustrée en Figure 11, le treuil de levage est actionné en montée pour faire monter le moufle 4 jusqu'à la position haute, ce qui conduit à détendre l'au moins une élingue 51.

Dans une huitième étape (c8) illustrée en Figure 11, l'au moins une élingue 51 est détachée du moufle 4 et est retirée, et ainsi le câble de levage 20 est dans sa configuration à deux brins avec le moufle 4 suspendu par deux brins du câble de levage 20.

Les Figures 12 à 14 illustrent une méthode pour un changement de mouflage en partant de la configuration à un brin vers la configuration à trois brins, et qui met en œuvre les étapes (d1) à (d9) suivantes.

Dans une première étape (d1) illustrée en Figure 12, le câble de levage 20 est dans sa configuration à un brin avec le moufle 4 suspendu par un seul brin du câble de levage 20 ; le moufle 4 étant positionné en hauteur et à proximité de la pointe de flèche 11, dans une position haute donnée.

Dans une deuxième étape (d2) illustrée en Figure 12, on fixe l'au moins une élingue 51 entre le moufle 4 et la pointe de flèche 11, la position haute du moufle 4 étant telle que l'au moins une élingue 51 est détendue dans cette position haute.

Dans une troisième étape (d3) illustrée en Figure 12, le treuil de levage est actionné en descente au moins jusqu'à ce que l'au moins une élingue 51 soit tendue et supporte le moufle 4 dans une position fixe.

Dans une quatrième étape (d4) illustrée en Figure 13, le câble de traction 60 est mis en place pour suivre un chemin auxiliaire qui passe d'abord sur la poulie auxiliaire 63, puis passe par-dessous la poulie accessoire 64, puis passe par-dessus la poulie secondaire 35.

Dans une cinquième étape (d5) illustrée en Figure 13, le treuil de levage est encore (ou à nouveau) actionné en descente pour détendre le câble de levage 20 tout en laissant le moufle 4 dans sa position fixe. L'extrémité libre 21 du câble de levage 20 est alors décrochée du moufle 4, puis on fait passer le câble de levage 20 par-dessous la poulie de mouflage 41 pour ensuite ressortir hors du moufle 4. Et ensuite l'extrémité libre 62 du câble de traction 60 est attachée sur l'extrémité libre 21 du câble de levage 20.

Dans une sixième étape (d6) illustrée en Figure 13, on tire le câble de traction 60, ce qui tire l'extrémité libre 21 du câble de levage 20. Ainsi, le câble de levage 20 suit le chemin inverse du chemin auxiliaire, de sorte que le câble de levage 20 passe par-dessus la poulie secondaire 35 avec son extrémité libre 21 qui est positionnée avant la poulie accessoire 64. Pendant que le câble de traction 60 tire sur l'extrémité libre 21 du câble de levage 20, le treuil de levage est en parallèle actionné en descente pour dérouler le câble de levage 20 et ainsi accompagner le mouvement.

Dans une septième étape (d7) illustrée en Figure 14, le câble auxiliaire 60 est décroché du câble de levage 20 et l'extrémité libre 21 du câble de levage 20 est alors accrochée sur le moufle 4, pour être dans la configuration à trois brins.

Dans une huitième étape (d8) illustrée en Figure 14, le treuil de levage est actionné en montée pour faire monter le moufle 4 jusqu'à la position haute, ce qui conduit à détendre l'au moins une élingue 51.

Dans une neuvième étape (d9) illustrée en Figure 14, l'au moins une élingue 51 est détachée du moufle 4 et est retirée, et ainsi le câble de levage 20 est dans sa configuration à trois brins avec le moufle 4 suspendu par trois brins du câble de levage 20.

Les Figures 15 à 17 illustrent une méthode pour un changement de mouflage en partant de la configuration à deux brins vers la configuration à trois brins, et qui met en œuvre les étapes (e1) à (e9) suivantes.

Dans une première étape (e1) illustrée en Figure 15, le câble de levage 20 est dans sa configuration à deux brin avec le moufle 4 suspendu par deux brins du câble de levage 20 ; l'extrémité libre 21 du câble de levage 20 étant fixée sur le point d'ancrage 15 et le moufle 4 étant positionné en hauteur et à proximité de la pointe de flèche 11, dans une position haute donnée.

Dans une deuxième étape (e2) illustrée en Figure 15, on fixe l'au moins une élingue 51 entre le moufle 4 et la pointe de flèche 11, la position haute du moufle 4 étant telle que l'au moins une élingue 51 est détendue dans cette position haute.

Dans une troisième étape (e3) illustrée en Figure 15, le treuil de levage est actionné en descente au moins jusqu'à ce que l'au moins une élingue 51 soit tendue et supporte le moufle 4 dans une position fixe.

Dans une quatrième étape (e4) illustrée en Figure 16, le câble de traction 60 est mis en place pour suivre un chemin auxiliaire qui passe d'abord sur la poulie auxiliaire 63, puis passe par-dessous la poulie accessoire 64, puis passe par-dessus la poulie secondaire 35.

Dans une cinquième étape (e5) illustrée en Figure 16, l'extrémité libre 21 du câble de levage 20 est décrochée du point d'ancrage 15, et ensuite l'extrémité libre 62 du câble de traction 60 est attachée sur l'extrémité libre 21 du câble de levage 20.

Dans une sixième étape (e6) illustrée en Figure 16, on tire le câble de traction 60, ce qui tire l'extrémité libre 21 du câble de levage 20. Ainsi, le câble de levage 20 suit le chemin inverse du chemin auxiliaire, de sorte que le câble de levage 20 passe par-dessus la poulie secondaire 35 avec son extrémité libre 21 qui est positionnée avant la poulie accessoire 64. Pendant que le câble de traction 60 tire sur l'extrémité libre 21 du câble de levage 20, le treuil de levage est en parallèle actionné en descente pour dérouler le câble de levage 20 et ainsi accompagner le mouvement.

Dans une septième étape (e7) illustrée en Figure 17, le câble auxiliaire 60 est décroché du câble de levage 20 et l'extrémité libre 21 du câble de levage 20 est alors accrochée sur le moufle 4, pour être dans la configuration à trois brins.

Dans une huitième étape (e8) illustrée en Figure 17, le treuil de levage est actionné en montée pour faire monter le moufle 4 jusqu'à la position haute, ce qui conduit à détendre l'au moins une élingue 51.

Dans une neuvième étape (e9) illustrée en Figure 17, l'au moins une élingue 51 est détachée du moufle 4 et est retirée, et ainsi le câble de levage 20 est dans sa configuration à trois brins avec le moufle 4 suspendu par trois brins du câble de levage 20.

De manière générale, pour opérer les changements de configuration inverse, il suffit d'opérer les étapes en sens inverse.

Une méthode pour un changement de mouflage en partant de la configuration à deux brins vers la configuration à un brin peut être décrite en se référant aux Figures 9 à 11, mais cette fois lues à l'envers (pour cette lecture, il ne faut pas tenir compte des flèches indicatrices des mouvements de câble).

Dans une première étape (c8) illustrée en Figure 11, le câble de levage 20 est dans sa configuration à deux brin avec le moufle 4 suspendu par deux brins du câble de levage 20 ; l'extrémité libre 21 du câble de levage 20 étant fixée sur le point d'ancrage 15 et le moufle 4 étant positionné en hauteur et à proximité de la pointe de flèche 11, dans une position haute donnée.

Dans une deuxième étape (c7) illustrée en Figure 11, on fixe l'au moins une élingue 51 entre le moufle 4 et la pointe de flèche 11, la position haute du moufle 4 étant telle que l'au moins une élingue 51 est détendue dans cette position haute.

Dans une troisième étape (c6) illustrée en Figure 11, le treuil de levage est actionné en descente au moins jusqu'à ce que l'au moins une élingue 51 soit tendue et supporte le moufle 4 dans une position fixe.

Dans une quatrième étape (c5) illustrée en Figure 10, l'extrémité libre 62 du câble de traction 60 est attachée sur l'extrémité libre 21 du câble de levage 20 ; le câble de traction 60 passant pour rappel sur la poulie auxiliaire 63.

Dans une cinquième étape (c4) illustrée en Figure 10, l'extrémité libre 21 du câble de levage 20 est décrochée du point d'ancrage 15, et ensuite l'extrémité libre 62 du câble de traction 60 est attachée sur l'extrémité libre 21 du câble de levage 20 ; le câble de traction 60 retenant ainsi le câble de levage 20.

Dans une sixième étape (c3) illustrée en Figure 10, le treuil de levage est actionné en montée pour tirer le câble de levage 20 (avec le câble de traction 60), de manière à ramener le câble de levage 20 afin qu'il ne passe plus par-dessous la poulie de mouflage 41, et ensuite on fixe l'extrémité libre 21 du câble de levage 20 sur le moufle 4 conformément à la configuration à un brin, et on décroche l'extrémité libre 62 du câble de traction 60 du câble de levage 20.

Dans une septième étape (c2) illustrée en Figure 9, le treuil de levage est actionné en montée pour faire monter le moufle 4 jusqu'à la position haute, ce qui conduit à détendre l'au moins une élingue 51.

Dans une huitième étape (c1) illustrée en Figure 9, l'au moins une élingue 51 est détachée du moufle 4 et est retirée, et ainsi le câble de levage 20 est dans sa configuration à un brin avec le moufle 4 suspendu par un unique brin du câble de levage 20.

Une méthode pour un changement de mouflage en partant de la configuration à trois brins vers la configuration à un brin peut être décrite en se référant aux Figures 12 à 14, mais cette fois lues à l'envers (pour cette lecture, il ne faut pas tenir compte des flèches indicatrices des mouvements de câble).

Dans une première étape (d9) illustrée en Figure 14, le câble de levage 20 est dans sa configuration à trois brin avec le moufle 4 suspendu par trois brins du câble de levage 20 ; l'extrémité libre 21 du câble de levage 20 étant fixée sur le moufle 4 qui est positionné en hauteur et à proximité de la pointe de flèche 11, dans une position haute donnée.

Dans une deuxième étape (d8) illustrée en Figure 14, on fixe l'au moins une élingue 51 entre le moufle 4 et la pointe de flèche 11, la position haute du moufle 4 étant telle que l'au moins une élingue 51 est détendue dans cette position haute.

Dans une troisième étape (d7) illustrée en Figure 14, le treuil de levage est actionné en descente au moins jusqu'à ce que l'au moins une élingue 51 soit tendue et supporte le moufle 4 dans une position fixe. Le câble de traction 60 est mis en place pour suivre un chemin auxiliaire qui passe d'abord sur la poulie auxiliaire 63, puis passe sur l'arrière de la poulie accessoire 64.

Dans une quatrième étape (d6) illustrée en Figure 13, l'extrémité libre 62 du câble de traction 60 est attachée sur l'extrémité libre 21 du câble de levage 20, et l'extrémité libre 21 du câble de levage 20 est décrochée du moufle 4.

Dans une cinquième étape (d5) illustrée en Figure 13, le treuil de levage est actionné en montée pour tirer le câble de levage 20 (avec le câble de traction 60), de manière à ramener le câble de levage 20 afin qu'il ne passe plus par-dessus la poulie secondaire 35 ; le câble de traction 60 guidant et retenant le câble de levage 20.

Dans une sixième étape (d4) illustrée en Figure 13, on continue d'actionner le treuil de levage en montée pour encore tirer le câble de levage 20 (avec le câble de traction 60), de manière à ramener le câble de levage 20 afin qu'il ne passe plus par-dessous la poulie de mouflage 41, et ensuite on fixe l'extrémité libre 21 du câble de levage 20 sur le moufle 4 conformément à la configuration à un brin, et on décroche l'extrémité libre 62 du câble de traction 60 du câble de levage 20.

Dans une septième étape (d3) illustrée en Figure 12, le câble de traction 60 peut être retiré (mais il peut également rester en place, en attente).

Dans une huitième étape (d2) illustrée en Figure 12, le treuil de levage est actionné en montée pour faire monter le moufle 4 jusqu'à la position haute, ce qui conduit à détendre l'au moins une élingue 51.

Dans une neuvième étape (d1) illustrée en Figure 12, l'au moins une élingue 51 est détachée du moufle 4 et est retirée, et ainsi le câble de levage 20 est dans sa configuration à un brin avec le moufle 4 suspendu par un unique brin du câble de levage 20.

Une méthode pour un changement de mouflage en partant de la configuration à trois brins vers la configuration à deux brins peut être décrite en se référant aux Figures 15 à 17, mais cette fois lues à l'envers (pour cette lecture, il ne faut pas tenir compte des flèches indicatrices des mouvements de câble).

Dans une première étape (e9) illustrée en Figure 17, le câble de levage 20 est dans sa configuration à trois brins avec le moufle 4 suspendu par trois brins du câble de levage 20 ; l'extrémité libre 21 du câble de levage 20 étant fixée sur le moufle 4 qui est positionné en hauteur et à proximité de la pointe de flèche 11, dans une position haute donnée.

Dans une deuxième étape (e8) illustrée en Figure 17, on fixe l'au moins une élingue 51 entre le moufle 4 et la pointe de flèche 11, la position haute du moufle 4 étant telle que l'au moins une élingue 51 est détendue dans cette position haute.

Dans une troisième étape (e7) illustrée en Figure 17, le treuil de levage est actionné en descente au moins jusqu'à ce que l'au moins une élingue 51 soit tendue et supporte le moufle 4 dans une position fixe. Le câble de traction 60 est mis en place pour suivre un chemin auxiliaire qui passe d'abord sur la poulie auxiliaire 63, puis passe par-dessous et sur l'arrière de la poulie accessoire 64.

Dans une quatrième étape (e6) illustrée en Figure 16, l'extrémité libre 62 du câble de traction 60 est attachée sur l'extrémité libre 21 du câble de levage 20, et l'extrémité libre 21 du câble de levage 20 est décrochée du moufle 4.

Dans une cinquième étape (e5) illustrée en Figure 16, le treuil de levage est actionné en montée pour tirer le câble de levage 20 (avec le câble de traction 60), de manière à ramener le câble de levage 20 afin qu'il ne passe plus par-dessus la poulie secondaire 35 ; le câble de traction 60 guidant et retenant le câble de levage 20.

Dans une sixième étape (e4) illustrée en Figure 16, le treuil de levage est actionné en descente pour donner du mou, et ensuite on fixe l'extrémité libre 21 du câble de levage 20 sur le point d'ancrage 15 conformément à la configuration à deux brins, et on décroche l'extrémité libre 62 du câble de traction 60 du câble de levage 20.

Dans une septième étape (e3) illustrée en Figure 15, le câble de traction 60 peut être retiré (mais il peut également rester en place, en attente).

Dans une huitième étape (e2) illustrée en Figure 15, le treuil de levage est actionné en montée pour faire monter le moufle 4 jusqu'à la position haute, ce qui conduit à détendre l'au moins une élingue 51.

Dans une neuvième étape (e1) illustrée en Figure 15, l'au moins une élingue 51 est détachée du moufle 4 et est retirée, et ainsi le câble de levage 20 est dans sa configuration à un brin avec le moufle 4 suspendu par un unique brin du câble de levage 20.

## Revendications

1. Grue à flèche relevable (1) comprenant :
- un treuil de levage (2) couplé à un câble de levage (20) qui présente une extrémité libre (21), ledit treuil de levage (2) étant actionnable en montée pour faire monter l'extrémité libre (21) du câble de levage (20) et actionnable en descente pour faire descendre l'extrémité libre (21) du câble de levage (20) ;
- une flèche relevable (10) munie d'une pointe de flèche (11) sur laquelle sont montées une poulie principale (32) sur laquelle passe le câble de levage (20) et une poulie secondaire (35) ;
- un moufle (4) muni d'un organe d'accrochage (40) pour accrocher une charge, dans laquelle ledit moufle (4) est tenu par le câble de levage (20) et comporte une poulie de mouflage (41) sous laquelle peut passer ledit câble de levage (20) ;
dans laquelle la grue à flèche relevable (1) comprend un ensemble de moyens permettant d'opérer des changements de mouflage du câble de levage (20) entre trois configurations de mouflage qui sont :
- une configuration à un brin dans laquelle, en sortie de la poulie principale (32), l'extrémité libre (21) du câble de levage (20) est fixée sur le moufle (4) pour que le moufle (4) soit suspendu par un seul brin du câble de levage (20) ;
- une configuration à deux brins dans laquelle, en sortie de la poulie principale (32), le câble de levage (20) passe sous la poulie de mouflage (41) et son extrémité libre est fixée sur un point d'ancrage (15) prévu sur la pointe de flèche (11), pour que le moufle (4) soit suspendu par deux brins du câble de levage (20) ;
- une configuration à trois brins dans laquelle, en sortie de la poulie principale (32), le câble de levage (20) passe sous la poulie de mouflage (41), puis remonte pour passer sur la poulie secondaire (35) et enfin son extrémité libre (21) est fixée sur le moufle (4), pour que le moufle (4) soit suspendu par trois brins du câble de levage (20) ;
dans laquelle l'ensemble de moyens comprend au moins :
- un support (50; 51) permettant de supporter le moufle (4) dans une position fixe afin de pouvoir actionner le treuil de levage (2) en descente pour détendre le câble de levage (20) tout en laissant le moufle (4) dans sa position fixe ;
- un système auxiliaire de traction (6) monté au moins en partie sur la flèche relevable (10) et permettant de tirer sur l'extrémité libre (21) du câble de levage (20).

2. Grue à flèche relevable (1) selon la revendication 1, dans laquelle le support (50; 51) est choisi parmi :
- un support au sol (50) sur lequel le moufle (4) peut reposer ; et
- au moins une élingue (51) ayant une longueur donnée et qui peut être fixée sur la pointe de flèche (11) et sur le moufle (4) afin de suspendre le moufle (4) sous la pointe de flèche (11).

3. Grue à flèche relevable (1) selon la revendication 1 ou 2, dans laquelle le système auxiliaire de traction (6) comprend un câble auxiliaire (60) ayant une longueur donnée et qui peut être fixé sur l'extrémité libre (21) du câble de levage (20) afin de pouvoir tirer sur l'extrémité libre (21) du câble de levage (20) par l'intermédiaire du câble auxiliaire (60).

4. Grue à flèche relevable (1) selon la revendication 3, le système auxiliaire de traction (6) comprend au moins une poulie auxiliaire (63) montée sur la pointe de flèche (11) et sur laquelle passe le câble auxiliaire (60).

5. Grue à flèche relevable (1) selon la revendication 3 ou 4, dans laquelle le système auxiliaire de traction (6) comprend un actionneur de traction (61) couplé au câble auxiliaire (60), comme par exemple un treuil.

6. Grue à flèche relevable (1) selon l'une quelconque des revendications 3 à 5, comprenant au moins une poulie accessoire (64) montée sur la pointe de flèche (11) et positionnée en-dessous et à l'arrière de la poulie principale (32).

7. Grue à flèche relevable (1) selon l'une quelconque des revendications précédentes, dans laquelle l'ensemble de moyens comprend un organe d'ancrage (52) adapté pour être fixé sur le câble de levage (20), et au moins un lien souple (53) permettant de relier l'organe d'ancrage (52) au moufle (4) ou de relier l'extrémité libre (21) du câble de levage (20) au moufle (4) ou à l'organe d'ancrage (52).

8. Procédé de mouflage permettant d'opérer des changements de mouflage du câble de levage (20) d'une grue à flèche relevable (1) selon l'une quelconque des revendications précédentes, dans lequel le procédé de mouflage comprend au moins :
- supporter le moufle (4) par le support (50 ; 51) dans une position fixe afin de pouvoir actionner le treuil de levage (2) en descente pour détendre le câble de levage (20) tout en laissant le moufle (4) dans sa position fixe ;
- tirer l'extrémité libre (21) du câble de levage (20) au moyen du système auxiliaire de traction (6) ou actionner le treuil de levage (2) en montée afin de changer la configuration du câble de levage (20).

9. Procédé de mouflage selon la revendication 8, comprenant au moins les étapes suivantes, pour un changement de mouflage en partant de la configuration à un brin vers une configuration finale qui est la configuration à deux brins ou la configuration à trois brins :
- le moufle (4) étant supporté par le support (50; 51), actionner le treuil de levage (2) en descente pour détendre le câble de levage (20) tout en laissant le moufle (4) dans sa position fixe ;
- décrocher du moufle (4) l'extrémité libre (21) du câble de levage (20), puis faire passer le câble de levage (20) par-dessous la poulie de mouflage (41) ;
- fixer un câble auxiliaire (60) ayant une longueur donnée sur l'extrémité libre (21) du câble de levage (20), ledit câble auxiliaire (60) étant intégré au système auxiliaire de traction (6) ; et
- tirer l'extrémité libre (21) du câble de levage (20) au moyen du système auxiliaire de traction (6), par l'intermédiaire du câble auxiliaire (60), et ensuite fixer cette extrémité libre (21) du câble de levage (20) conformément à la configuration finale ;
- décrocher le câble auxiliaire (60) de l'extrémité libre (21) du câble de levage (20).

10. Procédé de mouflage selon la revendication 9, dans lequel le moufle (4) est supporté par le support qui est un support au sol (50), après avoir descendu le moufle (4) jusqu'à ce support au sol (50), et le procédé de mouflage comprend :
- après avoir fait passer le câble de levage (20) par-dessous la poulie de mouflage (41) et avant de fixer le câble auxiliaire (60), fixer sur le câble de levage (20) un organe d'ancrage (52) et mettre en place au moins un lien souple (53) qui relie l'organe d'ancrage (52) au moufle (4) ou qui relie l'extrémité libre (21) du câble de levage (20) au moufle (4) ou à l'organe d'ancrage (52), puis actionner le treuil de levage (2) en montée pour monter le moufle (4), ledit organe d'ancrage (52) étant disposé pour maintenir le moufle (4) tenu par le câble de levage (20) ;
- une fois dans la configuration finale, détacher et retirer l'organe d'ancrage (52) du câble de levage (20).

11. Procédé de mouflage selon la revendication 9 ou 10, dans lequel la configuration finale est la configuration à deux brins et dans ce cas le câble auxiliaire (60) est fixé directement sur l'extrémité libre (21) du câble de levage (20), de sorte que l'extrémité libre (21) du câble de levage (20) est tirée directement par le câble auxiliaire (60) vers le point d'ancrage (15) pour y être fixée afin d'être dans la configuration à deux brins.

12. Procédé de mouflage selon la revendication 9 ou 10, dans lequel la configuration finale est la configuration à trois brins et dans ce cas le câble auxiliaire (60) suit un chemin auxiliaire qui passe par-dessous une poulie accessoire (64) montée sur la pointe de flèche (11), puis passe par-dessus la poulie secondaire (35) pour enfin être accroché sur l'extrémité libre (21) du câble de levage (20) ; et l'extrémité libre (21) du câble de levage (20) est tirée par le câble auxiliaire (60) et passe ainsi par-dessus la poulie secondaire (35) pour enfin être fixée sur le moufle (4) pour être dans la configuration à trois brins.

13. Procédé de mouflage selon l'une quelconque des revendications 8 à 12, comprenant au moins les étapes suivantes, pour un changement de mouflage en partant d'une configuration initiale qui est la configuration à deux brins ou la configuration à trois brins, vers la configuration à un brin :
- le moufle (4) étant supporté par le support (50 ; 51), actionner le treuil de levage (2) en descente pour détendre le câble de levage (20) tout en laissant le moufle (4) dans sa position fixe ;
- décrocher l'extrémité libre (21) du câble de levage (20) conformément à la configuration initiale ;
- actionner le treuil de levage (2) en montée pour ramener le câble de levage (20) afin qu'il ne passe plus par-dessous la poulie de mouflage (41) ;
- fixer l'extrémité libre (21) du câble de levage (20) sur le moufle (4) conformément à la configuration à un brin.

14. Procédé de mouflage selon l'une quelconque des revendications 8 à 13, comprenant au moins les étapes suivantes pour un changement de mouflage en partant de la configuration à deux brins vers la configuration à trois brins :
- le moufle (4) est supporté par le support qui comprend au moins une élingue (51) fixée sur la pointe de flèche (11) et sur le moufle (4), de sorte que le moufle (4) est suspendu sous la pointe de flèche (11) ;
- le treuil de levage (2) est actionné en descente pour détendre le câble de levage (20) tout en laissant le moufle (4) dans sa position fixe ;
- l'extrémité libre (21) du câble de levage (20) est décrochée du point d'ancrage (15) ;
- fixer un câble auxiliaire (60) ayant une longueur donnée sur l'extrémité libre (21) du câble de levage (20), ledit câble auxiliaire (60) étant intégré au système auxiliaire de traction (6) et suit un chemin auxiliaire qui passe par-dessous une poulie accessoire (64) montée sur la pointe de flèche (11), puis passe par-dessus la poulie secondaire (35) pour enfin être accroché sur l'extrémité libre (21) du câble de levage (20) ; et
- tirer sur l'extrémité libre (21) du câble de levage (20) au moyen du système auxiliaire de traction (6), par l'intermédiaire du câble auxiliaire (60), pour passer par-dessus la poulie secondaire (35) et pour enfin être fixée sur le moufle (4) pour être dans la configuration à trois brins ;
- décrocher le câble auxiliaire (60) de l'extrémité libre (21) du câble de levage (20).

15. Procédé de mouflage selon l'une quelconque des revendications 8 à 14, comprenant au moins les étapes suivantes pour un changement de mouflage en partant de la configuration à trois brins vers la configuration à deux brins :
- le moufle (4) est supporté par le support qui comprend au moins une élingue (51) fixée sur la pointe de flèche (11) et sur le moufle (4), de sorte que le moufle (4) est suspendu sous la pointe de flèche (11) ;
- le treuil de levage (2) est actionné en descente pour détendre le câble de levage (20) tout en laissant le moufle (4) dans sa position fixe ;
- l'extrémité libre (21) du câble de levage (20) est décrochée du moufle (4) ;
- fixer un câble auxiliaire (60) ayant une longueur donnée sur l'extrémité libre (21) du câble de levage (20), ledit câble auxiliaire (60) étant intégré au système auxiliaire de traction (6) et passe par-dessous une poulie accessoire (64) montée sur la pointe de flèche (11) ;
- actionner le treuil de levage (2) en montée pour ramener le câble de levage (20) afin qu'il ne passe plus par-dessus la poulie secondaire (35) et de sorte que le câble auxiliaire (60) passe par-dessus la poulie principale (32) pour retenir l'extrémité libre (21) du câble de levage (20) ;
- fixer l'extrémité libre (21) du câble de levage (20) sur le point d'ancrage (15) prévu sur la pointe de flèche (11) pour être dans la configuration à deux brins ;
- décrocher le câble auxiliaire (60) de l'extrémité libre (21) du câble de levage (20).
